# EUROPÄISCHE PATENTSCHRIFT

(11) **EP 4 015 954 B1**
(45) Veröffentlichungstag und Bekanntmachung des Hinweises auf die Patenterteilung: **28.02.2024**
(21) Anmeldenummer: 20214410.1
(22) Anmeldetag: 16.12.2020
(51) Int. Cl.: F26B 25/06, F26B 13/14

(54) **TEXTILBAHN-TROCKNUNGSVORRICHTUNG**
TEXTILE SHEET DRYING DEVICE
DISPOSITIF DE SÉCHAGE DE BANDE TEXTILE

(43) Veröffentlichungstag der Anmeldung: 22.06.2022
(73) Patentinhaber: KARL MAYER STOLL R&D GmbH, 63179 Obertshausen (DE)
(72) Erfinder: Vaaßen, Karl-Heinz, 52445 Titz (DE); Ferrari, Matteo, 38017 Mezzolombardo (TN) (IT)
(74) Vertreter: Keil & Schaafhausen Patentanwälte PartGmbB

(56) Entgegenhaltungen:
- EP-A1- 3 037 156
- CN-B- 104 976 879
- DE-A1- 10 047 663
- DE-A1- 19 524 438
- DE-A1-102006 040 508
- DE-U1-202018 102 456
- GB-A- 773 908
- US-A- 2 824 383
- US-A- 3 605 282
- US-A- 4 287 674

## Beschreibung

Die vorliegende Erfindung betrifft eine Textilbahn-Trocknungsvorrichtung mit mindestens einem beheizten Trockenzylinder und einer Wärmeschutzhülle.

Eine derartige Trocknungsvorrichtung wird verwendet, um eine Textilbahn, die als zusammenhängendes textiles Material oder auch als Fadenschar ausgebildet sein kann, zu trocknen. Ein derartiges Trocknen ist vielfach erforderlich, wenn die Textilbahn beim Schlichten, Färben oder Ausrüsten mit einer Flotte beaufschlagt worden ist.

Die Textilbahn wird dabei über den mindestens einen beheizten Trockenzylinder geleitet und liegt dabei an dem Trockenzylinder an. Der Trockenzylinder erwärmt die Textilbahn, so dass die Feuchtigkeit verdampfen kann.

Um den Energieverlust kleinzuhalten, ist es bekannt, eine Wärmeschutzhülle zu verwenden, die eine thermische Isolierung bildet. Damit kann der Wärmeverlust nach außen kleingehalten werden.

Allerdings werden in der Textilindustrie Zylindertrockner mit einer Wärmeschutzhülle nur sehr vereinzelt verwendet. In der Mehrzahl der Anwendungen werden derartige Zylindertrockner bis heute komplett ohne jede Abschirmung vollkommen offen in einer Produktionshalle betrieben.

Möglicherweise liegt dies daran, dass die Ausrüstung der Trocknungsvorrichtung mit einer Wärmeschutzhülle zum einen relativ hohe Investitionskosten erfordert und zum anderen die Zugänglichkeit zum Trockenzylinder erschwert. In der Textilindustrie ist die Zugänglichkeit aber ein Erfordernis, dem eine gewisse Wichtigkeit zukommt.

Eine Textilbahn-Trocknungsvorrichtung gemäß dem Oberbegriff des Anspruchs 1 ist aus der DE 20 2018 102 456 U1 bekannt.

Der Erfindung liegt die Aufgabe zugrunde, auf kostengünstige Weise Wärmeverluste kleinzuhalten und eine gute Zugänglichkeit zum Trockenzylinder zu gewährleisten.

Diese Aufgabe wird bei einer Textilbahn-Trocknungsvorrichtung der eingangs genannten Art dadurch gelöst, dass die Wärmeschutzhülle als Glocke ausgebildet ist, die in Schwerkraftrichtung nach unten offen ist.

Man geht bei dieser Ausbildung davon aus, dass die Wärme zum einen durch eine Wärmestrahlung in die Umgebung entweicht und zum anderen durch das Erwärmen von Luft, wobei die Luft aufsteigt. Beide Verlustarten kann man auf einfache Weise dadurch kleinhalten, dass man die Wärmeschutzhülle als Glocke ausbildet, die in Schwerkraftrichtung nach unten offen ist. Die Glocke umgibt dabei zumindest einen Teil des beheizten Trockenzylinders. Ein vollständiges Einschließen ist nicht unbedingt erforderlich. Damit werden Strahlungsverluste kleingehalten. Die Glocke fängt die von dem Trockenzylinder aufsteigende warme Luft auf und hält sie damit in der Umgebung des Trockenzylinders. Da die Glocke nach unten offen ist, ist auch die Zugänglichkeit zum Trockenzylinder gewährleistet. Die Wärmeschutzhülle bildet also keine komplett geschlossene Einhausung.

Die Wärmeschutzhülle weist ein flexibles Flächenmaterial mit einer dem Trockenzylinder zugewandten Innenseite auf. Das Flächenmaterial ist nicht starr, sondern kann verformt werden, so dass ein Werker, der einen Zugang zum Trockenzylinder benötigt, das Flächenmaterial auf einfache Weise verformen oder verlagern kann, um einen Zugang zum Trockenzylinder zu erhalten. Das Flächenmaterial verhindert zumindest weitgehend, dass warme Luft aus der Umgebung des Trockenzylinders entweicht. Darüber hinaus ist es möglich, mit dem Flächenmaterial auch die Wärmestrahlung aus der Umgebung des Trockenzylinders heraus kleinzuhalten.

Vorzugsweise ist das flexible Flächenmaterial mit einer Spanneinrichtung verbunden. Wenn das flexible Flächenmaterial eine geringe Eigensteifigkeit aufweist, kann es vorkommen, dass es durch einen Luftzug in der Produktionshalle in unerwünschter Weise verformt wird. Eine derartige Verformung kann man durch die Spanneinrichtung kleinhalten. Die Spanneinrichtung kann auf einfache Weise durch Gewichte gebildet sein, die im Bereich des in Schwerkraftrichtung unteren Endes des Flächenmaterials am Flächenmaterial befestigt sind. Es ist auch möglich, das Flächenmaterial über Federn mit dem Fußboden zu verbinden.

Vorzugsweise ist die Innenseite mit einer Wärme-Reflektionsschicht versehen. Die Wärme-Reflektionsschicht reflektiert Wärmestrahlung nach innen. Die Wärme-Reflektionsschicht kann hierbei relativ dünn ausgebildet sein. Sie kann beispielsweise durch ein dünne Aluminiumschicht gebildet sein.

Vorzugsweise bildet die Innenseite eine Feuchtigkeitsbarriere. Damit wird sichergestellt, dass das Flächenmaterial durch die warme Luft, die aufgrund der Feuchtigkeitsabfuhr von der Textilbahn eine relativ hohe Feuchtigkeit aufweist, das flexible Flächenmaterial nicht durchnässt. Das flexible Flächenmaterial kann also trocken gehalten werden, was sich günstig auf die Lebensdauer auswirkt und für den Werker angenehmer ist, wenn er sich am flexiblen Flächenmaterial vorbei einen Zugang zum Trockenzylinder verschaffen muss.

Vorzugsweise ist das flexible Flächenmaterial bis zu einer Dauer-Arbeitstemperatur von mindestens 70° C belastbar. Damit kann man den Trockenzylinder auch mit höheren Trocknungstemperaturen betreiben.

Vorzugsweise ist das flexible Flächenmaterial mehrschichtig ausgebildet. Zwar reicht es im Prinzip aus, wenn das flexible Flächenmaterial durch eine einzige Schicht gebildet ist, die auch relativ dünn sein kann. Die Wahl von mehreren Schichten ergibt aber bessere Gestaltungsmöglichkeiten.

Vorzugsweise weist das flexible Flächenmaterial eine Folie und/oder ein textiles Material auf. Folien und textile Materialien sind ausreichend flexibel. Das flexible Flächenmaterial darf dabei eine geringe Luftpermeabilität aufweisen, muss also nicht luftdicht ausgestaltet sein. Ein Luftaustausch von innen nach außen ist damit nicht ausgeschlossen, aber stark gehemmt.

Vorzugsweise weist das flexible Flächenmaterial eine Trägerschicht und mindestens eine Funktionsschicht, insbesondere eine aluminiumbedampfte Folie an der Innenseite, auf. Die Trägerschicht stellt dabei die mechanische Belastbarkeit des flexiblen Flächenmaterials sicher. Die Funktionsschicht sorgt dafür, dass die Wärmestrahlung und der Wärmetransport durch das Flächenmaterial hindurch kleingehalten werden kann. Dies ist insbesondere bei einer aluminiumbedampften Folie der Fall. Eine aluminiumbedampfte Folie reflektiert Wärmestrahlung und ist gegenüber einem Luftdurchgang ausreichend dicht. Wenn man die Funktionsschicht mit der Trägerschicht kombiniert, kann man die Funktionsschicht ausschließlich auf die gewünschte Aufgabe hin abstimmen. Man muss bei der Ausgestaltung der Funktionsschicht nicht ihre mechanische Stabilität berücksichtigen.

Vorzugsweise weist das flexible Flächenmaterial mehrere einander teilweise überlappende Bahnen auf. Dies hat den Vorteil, dass man Bahnen des flexiblen Flächenmaterials verwenden kann, die eine begrenzte Breite aufweisen, was die Handhabung erleichtert. Wenn sich die Bahnen überlappen, wird der von der Wärmeschutzhülle umgebende Raum ausreichend nach außen abgeschlossen. Die teilweise überlappenden Bahnen erlauben auch eine leichte Zugänglichkeit zum Trockenzylinder.

Vorzugsweise weisen zumindest zwei benachbarte Bahnen eine lösbare Verbindungsanordnung auf. Dies stellt zum einen sicher, dass die Wärmeschutzhülle im Betrieb geschlossen gehalten werden kann, ermöglicht aber zum anderen auf einfache Weise die Herstellung einer Zugangsöffnung, wenn die Verbindungsanordnung gelöst wird.

Vorzugsweise weist die lösbare Verbindungsanordnung einen Magneten und/oder einen Federclip auf. Ein Magnet an einer Bahn wirkt dann mit einem anderen Magneten oder einem Eisenstreifen oder einem eisenhaltigen Streifen an einer benachbarten Bahn zusammen. Die von dem Magneten ausgeübte Haltekraft reicht aus, um benachbarte Bahnen zusammenzuhalten. Alternativ kann man auch einen Federclip verwenden, der dann mit einem entsprechenden Gegenstück an der benachbarten Bahn in Eingriff kommt, beispielsweise nach Art eines Druckknopfes.

Vorzugsweise ist eine Einrichtung zum Aufwickeln, Raffen oder Falten des flexiblen Flächenmaterials vorgesehen. Wenn bei größeren Wartungsarbeiten ein größerer Zugang zur Zylindertrommel erforderlich ist, kann man das Flächenmaterial aufwickeln, Raffen oder Falten. Das Aufwickeln erfolgt zweckmäßigerweise entgegen der Schwerkraftrichtung, also von unten nach oben. Das Raffen oder Falten des flexiblen Flächenmaterials kann quer zur Schwerkraftrichtung erfolgen, beispielsweise dadurch, dass man das Flächenmaterial über Gleiter oder Rollen an einer Schiene aufhängt.

Die Glocke ist in Schwerkraftrichtung oben mit einer Absaugeinrichtung versehen, von der das flexible Flächenmaterial herabhängt. Die Absaugeinrichtung hat dann nicht nur die Aufgabe, die vom Trockenzylinder erwärmte und von der Textilbahn mit Feuchtigkeit angereicherte Luft abzusaugen, sondern sie dient auch als Träger für das flexible Flächenmaterial.

Die Erfindung wird im Folgenden anhand eines bevorzugten Ausführungsbeispiels beschrieben. Darin zeigen:
- Fig. 1: eine schematische Darstellung einer Textilbahn-Trocknungsvorrichtung,
- Fig. 2: eine schematische Darstellung zur Erläuterung einer ersten Ausführungsform eines flexiblen Flächenmaterials,
- Fig. 3: eine schematische Darstellung zur Erläuterung einer zweiten Ausführungsform eines flexiblen Flächenmaterials, und
- Fig. 4: eine schematische Darstellung einer dritten Ausführungsform eines flexiblen Flächenmaterials.

Eine Textilbahn-Trocknungsvorrichtung 1 weist mindestens einen Trockenzylinder 2 auf, über den in einer nicht näher dargestellten Weise eine Textilbahn geführt wird, um die Textilbahn zu trocknen. Die Textilbahn kann dabei bereits als Flächengebilde vorliegen, also als gewebte, gewirkte oder gestrickte Bahn oder als Vlies. Die Textilbahn kann aber auch in Form einer Fadenschar vorliegen.

Der Trockenzylinder 2 ist beheizt. Hierzu kann man beispielsweise Dampf in das Innere des Trockenzylinders 2 leiten.

Die Trocknungsvorrichtung 1 weist weiterhin eine Wärmeschutzhülle 3 auf. Da die Trocknungsvorrichtung zum Trocknen der Textilbahn dient, wird im bestimmungsgemäßen Gebrauch eine feuchte Textilbahn über den Trockenzylinder 2 geführt und dort mit erhöhter Temperatur beaufschlagt. Die erhöhte Temperatur führt dazu, dass die in der Textilbahn enthaltene Feuchtigkeit verdampft. Dabei erwärmt sich aber auch die Luft in der Umgebung der Textilbahn und in der Umgebung des Trockenzylinders. Weiterhin strahlt Wärme vom Trockenzylinder 2 und von der Textilbahn nach außen ab. Die Wärmeschutzhülle soll dafür sorgen, dass der damit verbundene Wärmeverlust und damit auch der Energieverlust kleingehalten werden kann.

Die Wärmeschutzhülle 3 ist als Glocke ausgebildet, die in Schwerkraftrichtung nach unten offen ist. Die Wärmeschutzhülle weist eine Absaugeinrichtung 4 auf, die gleichzeitig einen Träger bildet, von dem ein flexibles Flächenmaterial 5 in Schwerkraftrichtung nach unten hängt.

Das flexible Flächenmaterial 5 umgibt den Trockenzylinder 2 an allen in Schwerkraftrichtung verlaufenden Seiten. Nach oben (in Schwerkraftrichtung) ist der Trockenzylinder 2 durch die Absaugeinrichtung 4 abgedeckt. Nach unten ist keine Abdeckung vorgesehen.

Die Trocknungsvorrichtung 1 kann mindestens einen weiteren Trockenzylinder 6 aufweisen, der vom flexiblen Flächenmaterial 5 nicht abgedeckt wird. Hier ist dann ein Einlass 7 für die Trocknungsvorrichtung 1 gebildet, durch den die Textilbahn zugeführt werden kann.

Es ist möglich, das flexible Flächenmaterial 5 an den Stirnseiten des oder der Trockenzylinder 2, 6 in Schwerkraftrichtung weiter nach unten zu verlängern als an der Seite, an der der Eingang 7 vorgesehen ist. Es ist aber auch möglich, hier andere Einrichtungen zur Verhinderung einer Wärmeabstrahlung vorzusehen, beispielsweise Türen 8.

Die Absaugeinrichtung 4 weist an ihren Längsseiten Schienen 9 auf, an denen das flexible Flächenmaterial 5, das an den Stirnseiten der Trockenzylinder 2, 6 angeordnet ist, über entsprechende Gleiter, Rollen oder dergleichen verschoben werden kann. Hierzu weist das flexible Flächenmaterial 5 zweckmäßigerweise mehrere Bahnen 10, 11 auf, die einander zumindest teilweise überlappen. Wenn eine Zugänglichkeit zu den Trockenzylindern 2, 6 erforderlich ist, dann kann beispielsweise eine Bahn 10 über die Bahn 11 verschoben werden.

An der Stirnseite der Absaugeinrichtung 4 ist eine Bahn 12 des Flächenmaterials angeordnet, die mit einer nicht dargestellten Vorrichtung an der Absaugeinrichtung 4 aufgewickelt werden kann, um an dieser Stirnseite einen größeren Zugang zu ermöglichen.

Es ist auch möglich, die Bahnen 10-12 zu falten oder zu raffen, wenn man einen Zugang zu den Trockenzylindern 2, 6 oder allgemein zum Inneren der Trocknungsvorrichtung 1 benötigt.

Das Flächenmaterial 5 kann unterschiedliche Ausgestaltungen aufweisen.

Bei einem Aufbau, der einen minimalen Aufwand erfordert, weist das Flächenmaterial 5 lediglich eine Aluminium-beschichtete Folie auf. Diese reflektiert Wärme, die im Inneren der Trocknungsvorrichtung 1 durch den Trockenzylinder entsteht, hervorragend nach innen. Sie kann relativ dünn ausgebildet sein, beispielsweise mit einer Dicke von 20-100 µm. Wenn die Folie als Grundstoff beispielsweise Polyester aufweist, ist eine Dauereinsatztemperatur von über 100° C möglich. Die Folie ist zudem feuchtebeständig. Somit sind alle funktional erforderlichen Randbedingungen für das Flächenmaterial erfüllt. Allerdings ist eine derartige Folie so leicht und weist eine so geringe Eigensteifigkeit auf, dass es von Vorteil ist, wenn man sie spannen kann. Zum Spannen reicht es aus, wenn man einige Gewichte an das in Schwerkraftrichtung untere Ende der Folie hängt oder die Folie beispielsweise über Federn oder Gummiseile mit dem Fußboden verbindet, auf dem die Trocknungsvorrichtung 1 aufsteht.

Eine weitere Ausbildung des Flächenmaterials 5 ist schematisch in Fig. 2 dargestellt. Hier ist das Flächenmaterial 5 zweischichtig ausgebildet. Es weist eine Innenseite 13 auf, die im bestimmungsgemäßen Gebrauch den Trockenzylindern 2, 6 zugewandt ist. An der Innenseite 13 ist eine metallisierte Folie 14 angeordnet. Auf der von der Innenseite 13 abgewandten Seite der metallisierten Folie 14 ist eine Trägerschicht 15 angeordnet, die beispielsweise als textiles Material ausgebildet sein kann. Als textiles Material kommt insbesondere ein textiles Gewebe oder textiles Gewirke infrage. Auch ein Nadelfilz kann hier vorgesehen sein.

Fig. 3 zeigt eine weitere mögliche Ausgestaltung des Flächenmaterials 5. Hier ist wiederum an der Innenseite eine metallisierte Folie 14 vorgesehen, die auf der der Innenseite 13 gegenüberliegenden Seite mit der Trägerschicht 15 verbunden ist. Auf der der metallisierten Folie 14 abgewandten Seite ist die Trägerschicht 15 mit einer weiteren Schicht 16 versehen, die beispielsweise zur Verbesserung der Optik vorgesehen sein kann. Man kann hier beispielsweise eine bedruckte Textilbahn vorsehen.

Als Trägerschicht 15 kann man wiederum ein textiles Material, insbesondere in Form eines Gewebes, Gewirkes oder Nadelvlieses vorsehen.

Die metallisierte Folie 14 an der Innenseite bildet wiederum einerseits eine Reflektionsschicht, um Wärmestrahlung wieder zurück in das Innere der Trocknungsvorrichtung 1 zu reflektieren, andererseits auch eine Feuchtigkeitssperre, so dass die Trägerschicht 15 trocken bleiben kann.

Fig. 4 zeigt eine weitere Ausgestaltung des Flächenmaterials 5. Diese Ausgestaltung entspricht im Wesentlichen der Ausgestaltung nach Fig. 3, d.h. an der Innenseite 13 ist eine metallisierte Folie 14 vorgesehen, die mit einer Trägerschicht 15 aus einem textilen Material verbunden ist. Die Trägerschicht 15, die insbesondere als Nadelfilz, Gewebe oder Gewirke ausgebildet sein kann, ist außen mit einer weiteren Schicht 16 versehen.

Zusätzlich weist das Flächenmaterial 5 nach Fig. 4 einen Magneten 17 auf, beispielsweise in Form eines magnetischen Folienstreifens. Am anderen Ende kann ein anderer Magnet 18 oder ein eisenhaltiges Element, beispielsweise ein ferritischer Folienstreifen, vorgesehen sein. Man kann benachbarte Bahnen des flexiblen Flächenmaterials 5 nun so anordnen, dass sich der magnetische Folienstreifen 17 einer Bahn mit einem magnetischen oder ferritischen Folienstreifen 18 einer benachbarten Bahn überlappt. Dies führt dann dazu, dass die Bahnen im Bereich des magnetischen Folienstreifens 17 und des magnetischen oder ferritischen Folienstreifens 18 eine lösbare Verbindung miteinander bilden. Diese Verbindung ist stabil genug, um einen Zusammenhalt im Betrieb der Trocknungsvorrichtung 1 zu gewährleisten. Sie lässt sich aber durch einen Werker leicht lösen, der einen Zugang zum Inneren der Trocknungsvorrichtung 1 benötigt.

Anstelle der "Magnetanordnung" mit dem magnetischen Folienstreifen 17 und dem magnetischen oder ferritischen Folienstreifen 18 kann man auch eine Clipverbindung mit einem Federclip, beispielsweise in Form eines Druckknopfes, vorsehen.

## Patentansprüche

1. Textilbahn-Trocknungsvorrichtung (1) mit mindestes einem beheizten Trockenzylinder (2) und einer Wärmeschutzhülle (3), die als Glocke ausgebildet ist, die in Schwerkraftrichtung nach unten offen ist und in Schwerkraftrichtung oben mit einer Absaugeinrichtung (4) versehen ist, **dadurch gekennzeichnet, dass** die Wärmeschutzhülle (3) ein flexibles Flächenmaterial (5) mit einer dem Trockenzylinder (2) zugewandten Innenseite (13) aufweist, das von der Absaugeinrichtung (4) herabhängt.

2. Textilbahn-Trocknungsvorrichtung nach Anspruch 1, **dadurch gekennzeichnet, dass** das flexible Flächenmaterial (5) mit einer Spanneinrichtung verbunden ist.

3. Textilbahn-Trocknungsvorrichtung nach Anspruch 1 oder 2, **dadurch gekennzeichnet, dass** die Innenseite (13) mit einer Wärme-Reflexionsschicht versehen ist.

4. Textilbahn-Trocknungsvorrichtung nach einem der Ansprüche 1 bis 3, **dadurch gekennzeichnet, dass** die Innenseite (13) eine Feuchtigkeitsbarriere bildet.

5. Textilbahn-Trocknungsvorrichtung nach einem der Ansprüche 1 bis 4, **dadurch gekennzeichnet, dass** das flexible Flächenmaterial (5) bis zu einer Dauer-Arbeitstemperatur von mindestens 70° C belastbar ist.

6. Textilbahn-Trocknungsvorrichtung nach einem der Ansprüche 1 bis 5, **dadurch gekennzeichnet, dass** das flexible Flächenmaterial (5) mehrschichtig ausgebildet ist.

7. Textilbahn-Trocknungsvorrichtung nach einem der Ansprüche 1 bis 6, **dadurch gekennzeichnet, dass** das flexible Flächenmaterial (5) eine Folie (14) und/oder ein textiles Material (15) aufweist.

8. Textilbahn-Trocknungsvorrichtung nach Anspruch 6 oder 7, **dadurch gekennzeichnet, dass** das flexible Flächenmaterial (5) eine Trägerschicht und mindestens eine Funktionsschicht, insbesondere eine aluminiumbedampfte Folie an der Innenseite, aufweist.

9. Textilbahn-Trocknungsvorrichtung nach einem der Ansprüche 1 bis 8, **dadurch gekennzeichnet, dass** das flexible Flächenmaterial (5) mehrere einander teilweise überlappende Bahnen (11, 12) aufweist.

10. Textilbahn-Trocknungsvorrichtung nach Anspruch 9, **dadurch gekennzeichnet, dass** zumindest zwei benachbarte Bahnen (11, 12) eine lösbare Verbindungsanordnung aufweisen.

11. Textilbahn-Trocknungsvorrichtung nach Anspruch 10, **dadurch gekennzeichnet, dass** die lösbare Verbindungsordnung einen Magneten (17) und/oder einen Federclip aufweist.

12. Textilbahn-Trocknungsvorrichtung nach einem der Ansprüche 1 bis 11, **dadurch gekennzeichnet, dass** eine Einrichtung zum Aufwickeln, Raffen oder Falten des flexiblen Flächenmaterials (5) vorgesehen ist.

## Claims

1. Textile sheet drying device (1) with at least one heated drying cylinder (2) and a thermal protection cover (3) which is designed as a bell, which is open downwards in the direction of gravity and is provided with a suction device (4) at the top in the direction of gravity, **characterized in that** that the thermal protection cover (3) comprises a flexible sheet material (5) with an inner surface (13) facing towards the drying cylinder (2), which hangs down from the suction device (4).

2. Textile sheet drying device according to claim 1, wherein the flexible sheet material (5) is connected to a tensioning device.

3. Textile sheet drying device according to claim 1 or 2, wherein the inner surface (13) is provided with a heat reflection layer.

4. Textile sheet drying device according to one of claims 1 to 3, wherein the inner surface (13) forms a moisture barrier.

5. Textile sheet drying device according to one of claims 1 to 4, wherein the flexible sheet material (5) can be subjected to a continuous working temperature of at least 70°C.

6. Textile sheet drying device according to one of claims 1 to 5, wherein the flexible sheet material (5) is designed in the form of multiple layers.

7. Textile sheet drying device according to one of claims 1 to 6, wherein the flexible sheet material (5) has a film (14) and/or a textile material (15).

8. Textile sheet drying device according to claim 6 or 7, wherein the flexible sheet material (5) has a backing layer and at least one functional layer, in particular a vaporised aluminium film on the inner surface.

9. Textile sheet drying device according to one of claims 1 to 38 wherein the flexible sheet material (5) has a plurality of partially overlapping webs (11, 12).

10. Textile sheet drying device according to one of claims 1 to 9, wherein at least two adjacent webs (11, 12) have a releasable connection arrangement.

11. Textile sheet drying device according to Claim 10, wherein the releasable connection arrangement has a magnet (17) and/or a spring clip.

12. Textile sheet drying device according to one of claims 1 to 11, wherein a device for winding, gathering, or folding the flexible sheet material (5) is provided.

## Revendications

1. Dispositif de séchage de bande textile (1) avec au moins un rouleau de séchage chauffé (2) et une enveloppe de protection thermique (3), qui est constituée sous la forme d'une cloche, qui est ouverte vers le bas en direction de la force de gravité et est dotée en haut d'un système d'aspiration (4) dans la direction de la force de gravité, **caractérisé en ce que** l'enveloppe de protection thermique (3) comporte un matériau en feuille flexible (5) avec une face intérieure (13) tournée vers le rouleau de séchage (2), qui pend du système d'aspiration (4).

2. Dispositif de séchage de bande textile selon la revendication 1, **caractérisé en ce que** le matériau en feuille flexible (5) est relié à un dispositif de tension.

3. Dispositif de séchage de bande textile selon la revendication 1 ou 2, **caractérisé en ce que** la face intérieure (13) est dotée d'une couche de réflexion thermique.

4. Dispositif de séchage de bande textile selon l'une quelconque des revendications 1 à 3, **caractérisé en ce que** la face intérieure (13) forme une barrière d'humidité.

5. Dispositif de séchage de bande textile selon l'une quelconque des revendications 1 à 4, **caractérisé en ce que** le matériau en feuille flexible (5) peut supporter une température de traitement durable allant jusqu'à au moins 70 °C.

6. Dispositif de séchage de bande textile selon l'une quelconque des revendications 1 à 5, **caractérisé en ce que** le matériau en feuille flexible (5) est constitué en plusieurs couches.

7. Dispositif de séchage de bande textile selon l'une quelconque des revendications 1 à 6, **caractérisé en ce que** le matériau en feuille flexible (5) comporte une feuille (14) et/ou un matériau textile (15).

8. Dispositif de séchage de bande textile selon la revendication 6 ou 7, **caractérisé en ce que** le matériau en feuille flexible (5) comporte une couche porteuse et au moins une couche fonctionnelle, en particulier une feuille aluminisée sur la face intérieure.

9. Dispositif de séchage de bande textile selon l'une quelconque des revendications 1 à 8, **caractérisé en ce que le** matériau en feuille flexible (5) comporte plusieurs bandes (11, 12) se chevauchant en partie.

10. Dispositif de séchage de bande textile selon la revendication 9, **caractérisé en ce qu'**au moins deux bandes voisines (11, 12) comportent un système de liaison amovible.

11. Dispositif de séchage de bande textile selon la revendication 10, **caractérisé en ce que** le système de liaison amovible comporte un aimant (17) et/ou une pince à ressort.

12. Dispositif selon l'une quelconque des revendications 1 à 11, **caractérisé en ce qu'**un système est prévu pour l'enroulement, le plissage ou le pliage du matériau en feuille flexible (5).
